# EUROPÄISCHE PATENTSCHRIFT

(11) **EP 2 682 544 B1**
(45) Veröffentlichungstag und Bekanntmachung des Hinweises auf die Patenterteilung: **17.10.2018**
(21) Anmeldenummer: 12005005.9
(22) Anmeldetag: 05.07.2012
(51) Int. Cl.: E05B 63/00, E05B 15/10, E05B 59/00, E05B 63/20, E05B 63/24

(54) **Schließvorrichtung mit Zylinderschloss**
Locking device with cylinder lock
Mécanisme de fermeture avec serrure à cylindre

(43) Veröffentlichungstag der Anmeldung: 08.01.2014
(73) Patentinhaber: Eldomat Innovative Sicherheit GmbH, 13467 Berlin (DE)
(72) Erfinder: Bartholdi, Eberhard, 13503 Berlin (DE)
(74) Vertreter: Kayser, Christoph

(56) Entgegenhaltungen:
- WO-A2-2008/031528
- DE-A1- 10 028 176

## Beschreibung

Die vorliegende Erfindung betrifft eine Schließvorrichtung mit einem Riegelelement und mit einem Fallenelement, deren Bewegungen zwischen einer Schließstellung und einer Öffnungsstellung im Automatikbetrieb jeweils automatisch auslösbar sind.

Aus DE 100 28 176 A1 ist eine Schließvorrichtung bekannt, die automatisch betätigt wird. Von dem Automatikbetrieb kann auf einen Handbetrieb umgestellt werden, oder umgekehrt. Zu diesem Zweck muss eine Nusssperreinrichtung elektromagnetisch entriegelt oder verriegelt werden. Der Nachteil eines solchen Türschlosses besteht darin, dass bei einem Versagen des elektromagnetischen Türöffners und damit des Automatikbetriebs, eine Öffnung und Schließung nicht im Handbetrieb erfolgen kann. Eine Umstellung ist wegen der ebenfalls elektromagnetisch zu entriegelnden oder verriegelnden Nusssperreinrichtung nicht möglich.

Es ist aber erwünscht, dass automatisch verriegelnde und öffnende Schlösser, insbesondere Türschlösser, im Notfall auch alternativ mithilfe eines Schlüssels und einem zu dem Schlüssel passenden Zylinderschloss geöffnet und geschlossen werden können.

Die Aufgabe der vorliegenden Erfindung ist daher, eine für den Automatikbetrieb vorgesehene Schließvorrichtung der eingangs genannten Art derart weiterzubilden, dass diese auch per Hand geöffnet werden kann.

Die Aufgabe wird erfindungsgemäß mit den Merkmalen des Anspruchs 1 gelöst.

Mit der erfindungsgemäßen Schließvorrichtung ist es demnach möglich, einen Automatikbetrieb, in welchem ein Öffnungs- und Schließvorgang ganz automatisch ausgelöst wird, mit einem Handbetrieb zu kombinieren, in welchem der Öffnungs- und Schließvorgang mithilfe einer Betätigungseinrichtung manuell ausgelöst wird. Der Benutzer kann also zum Beispiel eine mit der erfindungsgemäßen Schließvorrichtung versehene Tür auch dann öffnen, wenn ein Automatikbetrieb nicht möglich ist. Dies ist zum Beispiel der Fall, wenn der Benutzer einen Signalgeber für einen elektromagnetischen Türöffner vergessen hat. In diesem Fall kann der Benutzer einfach die Betätigungseinrichtung betätigen. Die Betätigungseinrichtung kann zum Beispiel ein Schließzylinder sein, der mit einem vorbestimmten Schlüssel zusammenwirkt.

Ein weiterer Vorteil der vorliegenden Erfindung ist, dass die Betätigungseinrichtung im Handbetrieb bei Betätigung für einen Öffnungsvorgang zuerst über einen Auslösehebel mit einer Entriegelungseinrichtung des Riegelelements und dann über einen Schnapperhebel mit dem Fallenelement zusammenwirkt. Die zeitliche Steuerung der Entriegelungseinrichtung und des Fallenelements führt dazu, dass zuerst das Riegelelement in die Öffnungsstellung gelangt und unmittelbar darauf erst das Fallenelement in die Öffnungsstellung gelangt. Dadurch wird vermieden, dass bei bereits zurückgezogener Falle noch eine Blockierung durch ein noch nicht zurückgezogenes Riegelelement erfolgt.

Ein weiterer Vorteil der vorliegenden Erfindung ist, dass die Entriegelungseinrichtung im Automatikbetrieb in der Schließstellung an einem Anschlag blockiert ist und im Handbetrieb für den Öffnungsvorgang von dem Anschlag gelöst ist.

Ein weiterer Vorteil der vorliegenden Erfindung ist, dass die Betätigungseinrichtung bei Betätigung im Handbetrieb für den Öffnungsvorgang über den Auslösehebel an die Entriegelungseinrichtung angreift. Dadurch ist es möglich, dass der Auslösehebel die Entriegelungseinrichtung direkt vom Anschlag löst.

Ein weiterer Vorteil der vorliegenden Erfindung ist, dass der Schnapperhebel bei Betätigung der Betätigungseinrichtung für den Öffnungsvorgang an das Fallenelement angreift. Auch dadurch ist es möglich, dass der Schnapperhebel das Fallenelement direkt aus der Schließstellung in die Öffnungsstellung zurückzieht.

Ein weiterer Vorteil der vorliegenden Erfindung ist, dass der Auslösehebel ein freies Auslösehebelende aufweist, das bei Betätigung der Betätigungseinrichtung im Handbetrieb für den Öffnungsvorgang die Entriegelungseinrichtung vom Anschlag trennt.

Dadurch ist es möglich, den Auslösehebel so zu gestalten, dass dieser an einem nicht mit der Betätigungseinrichtung in Kontakt stehenden freien Ende an die Entriegelungseinrichtung angreifen kann.

Ein weiterer Vorteil der vorliegenden Erfindung ist, dass die Trennung der Entriegelungseinrichtung vom Anschlag bewirkt, dass das Riegelelement in die Öffnungsstellung bewegbar ist. Von besonderem Vorteil ist, dass das Riegelelement in der Schließstellung vorgespannt ist und sich bei Trennung der Entriegelungseinrichtung vom Anschlag selbsttätig in die Öffnungsstellung bewegt. Eine solche Vorspannung kann zum Beispiel durch eine Druckfeder erzeugt werden, die den Öffnungsvorgang erleichtert. Der Öffnungsvorgang wird also nur durch die Trennung der Entriegelungseinrichtung vom Anschlag ausgelöst und muss nicht bis in die Öffnungsstellung per Hand unterstützt werden.

Ein weiterer Vorteil der vorliegenden Erfindung ist, dass die Entriegelungseinrichtung eine Schwenkachse aufweist und bei Betätigung der Betätigungseinrichtung um die Schwenkachse schwenkt und sich vom Anschlag trennt. Die drehbare Lagerung der Entriegelungseinrichtung um die Schwenkachse führt zu einer konstruktiven Vereinfachung der Auslösemechanik.

Ein weiterer Vorteil der vorliegenden Erfindung ist, dass der Schnapperhebel ein freies Schnapperhebelende aufweist, das bei Betätigung der Betätigungseinrichtung an das Fallenelement angreift und dieses zurückzieht. Auch in Bezug auf den Schnapperhebel ist es günstig, ein freies Schnapperhebelende für den Angriff an das Fallenelement auszubilden, das nicht in Kontakt mit der Betätigungseinrichtung steht.

Es ist ebenfalls von Vorteil, dass der Schnapperhebel in der Schließstellung vorgespannt ist. Dadurch wird die Schließstellung des Fallenelements unterstützt und die Freigabe bzw. der Rückzug nur gegen einen geringen Widerstand möglich. Das erleichtert die Bedienung der erfindungsgemäßen Schließvorrichtung wesentlich.

Ein weiterer Vorteil der vorliegenden Erfindung ist, dass die Betätigungseinrichtung ein Ansatzstück aufweist, das bei Betätigung wenigstens an das freie Schnapperhebelende angreift und eine Verdrehung des Schnapperhebels bewirkt. Ebenso ist es von Vorteil, dass die Betätigungseinrichtung ein Ansatzstück aufweist, das bei Betätigung wenigstens an ein zweites freies Schnapperhebelende angreift und eine Verdrehung des Schnapperhebels bewirkt, derart, dass das erste freie Schnapperende das Fallenelement zurückzieht.

Ein weiterer Vorteil der vorliegenden Erfindung ist, dass die Betätigungseinrichtung ein Ansatzstück aufweist, das bei Betätigung wenigstens an ein zweites freies Auslösehebelende angreift und eine Verdrehung des Auslösehebels bewirkt, derart, dass das erste freie Auslösehebelende die Entriegelungseinrichtung vom Anschlag trennt.

Ein weiterer Vorteil der vorliegenden Erfindung ist, dass die Betätigungseinrichtung ein Schließzylinder ist. Dadurch kann die erfindungsgemäße Schließvorrichtung nicht nur mit einem Signalgeber, sondern auch mit einem einfachen Schlüssel betätigt werden.

Eine Ausführungsform der vorliegenden Erfindung wird im Folgenden anhand der Zeichnungen näher beschrieben. Es zeigen:
- Fig. 1: eine schematische Ansicht der erfindungsgemäßen Schließvorrichtung von ein Hauptseite aus zur Übersicht;
- Fig. 2: eine schematische Detailansicht der für die Erfindung wesentlichen Bauteile der erfindungsgemäßen Schließvorrichtung aus Fig. 1 in Schließstellung; und
- Fig. 3: eine schematische Detailansicht der wesentlichen Bauteile aus Fig. 2 in Öffnungsstellung.

In Fig. ist schematisch und in Seitenansicht eine Hauptseite einer Schließvorrichtung 1 gemäß vorliegender Erfindung in allen Details dargestellt. Figur 1 dient dazu, einen Gesamteindruck der Schließvorrichtung 1 zu erhalten. Die vorliegende Erfindung betrifft ein der Schließvorrichtung 1 die Bauteile, die im Wesentlichen zur manuellen Auslösung eines Öffnungsvorgangs oder Schließvorgangs beitragen, wenn eine automatische Öffnung nicht gewollt und nicht möglich sein sollte. In Fig. 1 sind diese wesentlichen Bauteile des Handbetriebs mit "H" bezeichnet.

Die in Fig. 1 dargestellte Schließvorrichtung 1 kann in eine Wandöffnung für schließende Bauelemente eingebaut sein, wie zum Beispiel in den beweglichen Teil einer Tür. In Fig. 1 ist die Schließvorrichtung 1 in einer Schließstellung dargestellt. Im Sinne der vorliegenden Erfindung ist mit "Schließvorrichtung" auch eine Vorrichtung gemeint, die für den Öffnungsvorgang gemeint ist. Die Öffnung erfolgt in Umkehrung des Schließvorgangs. Im Folgenden wird daher ausschließlich von "Schließvorrichtung" gesprochen, auch wenn diese Schließvorrichtung zum Öffnen verwendet wird.

In Fig. 2 ist der Teil der Schließvorrichtung 1 ebenfalls in der Schließstellung aus Fig. 1 dargestellt. In der Schließstellung greifen in der vorliegenden Ausführungsform ein Riegelelement 3 und ein Fallenelement 5 durch zugeordnete Öffnungen 7 in einer Stulpschiene 9 hindurch und in entsprechende Ausnehmungen (nicht dargestellt) eines Schließblechs (nicht dargestellt) an einer Wandöffnung bzw. einer Türzarge (nicht dargestellt) ein. In Fig. 2 ist eine Druckfeder 11 in einem komprimierten Zustand dargestellt. Das sich in der Schließstellung befindliche Riegelelement 3 wird durch die Druckfeder 11 in einer Schließstellung vorgespannt, so dass sich das Riegelelement 3 nach Auslösung eines Öffnungsvorgangs selbsttätig in die Öffnungsstellung bewegen kann.

Im Automatikbetrieb wird ein Öffnungsvorgang durch einen elektromagnetischen Türöffner (nicht dargestellt) ausgelöst. Dieser bewirkt die Freigabe einer Entriegelungseinrichtung 13 von einem Anschlag 14 und dadurch die Freigabe der Federwirkung der Druckfeder 11 und somit den Rückzug des Riegelelements 3 in die Öffnungsstellung (Fig. 3).

Für einen Handbetrieb der Schließvorrichtung 1 ist eine Betätigungseinrichtung 15 vorgesehen, die in der vorliegenden Ausführungsform ein Zylinderschloss darstellt. Mithilfe der Betätigungseinrichtung 15 kann eine Bewegung des Riegelelements 3 zwischen der Schließstellung und der Öffnungsstellung manuell ausgelöst werden.

Dazu weist in der vorliegenden Ausführungsform die Betätigungseinrichtung 15 ein Ansatzstück 17 auf. Zwischen der Betätigungseinrichtung 15 und der Entriegelungseinrichtung 13 ist ein Auslösehebel 19 schwenkbar angeordnet. Zwischen der Betätigungseinrichtung 15 und dem Fallenelement 5 ist ein Schnapperhebel 21 schwenkbar angeordnet. Der Auslösehebel 19 ist in der vorliegenden Ausführungsform in der in Fig. 2 dargestellten Seitenansicht T-förmig ausgebildet und weist ein in der Nähe des Ansatzstücks 17 ruhendes erstes freies Auslösehebelende 19.1 auf. Der Auslösehebel 19 weist ein zweites freies Auslösehebelende 19.2 auf, das in der Nähe der Entriegelungseinrichtung 13 ruht.

Der Schnapperhebel 21 weist ein erstes freies Schnapperhebelende 21.1 auf, das ebenfalls in der Nähe des Ansatzstückes 17 ruht. Zudem weist auch der Schnapperhebel 21 ein zweites freies Schnapperhebelende 2.12 auf, das in der Nähe des Fallenelements 5 ruht und insbesondere in das Fallenelement 5 eingreift.

Bei einer Betätigung der Betätigungseinrichtung 15, zum Beispiel durch Drehen eines Schlüssels im Zylinderschloss, wird das Ansatzstück 17 in Fig. 2 nach oben gedreht (Drehung im Uhrzeigersinn), dabei stößt das Ansatzstück 17 an das erste freie Auslösehebelende 19.1 und an das erste freie Schnapperhebelende 21.1 an und drückt den schwenkbaren Auslösehebel 19 und den schwenkbaren Schnapperhebel 21 in Fig. 1 nach oben. Es ist unerheblich für die zeitliche Steuerung, an welches der beiden vorgenannten Enden durch das Ansatzstück 17 zuerst anstößt. Es kann konstruktiv auch an beide Enden gleichzeitig ansto-ßen. Tatsächlich stößt das Ansatzstück also an wenigstens eines der beiden Enden an. Denkbar ist auch, dass das Ansatzstück zuerst an eines der Enden anstößt und dann dieses angestoßene Ende wiederum an das andere der beiden Enden anstößt. Wichtig ist nur, dass das Ansatzstück 17 den Anstoß für eine Bewegung des Auslösehebels 19 und für des Schnapperhebels 21 gibt.

Durch die ausgelöste Bewegung nach oben (in Fig. 2), stößt zuerst das zweite freie Auslösehebelende 19.2 an die Entriegelungseinrichtung 13. Die Entriegelungseinrichtung 13 ist um eine Achse 23 schwenkbar gelagert und ist in der Schließstellung der Schließvorrichtung 1 mit einer Kante 13.1 am Anschlag 14 blockiert. Der Anstoß des zweiten freien Auslösehebelendes 19.2 erfolgt in der Nähe der Kante 13.1, so dass das zweite freie Auslösehebelende 19.2 beim Anstoß an die Entriegelungseinrichtung 13 die Kante 13.1 in Fig. 2 nach oben drückt. Die Entriegelungseinrichtung 13 wird dadurch zu einer Schwenkbewegung um die Achse 23 veranlasst. Dies führt zu einer Trennung der Kante 13.1 vom Anschlag 14.

Sobald die Blockierung auf zwischen Entriegelungseinrichtung 13 und Anschlag 14 aufgehoben ist kann das Riegelelement 3 ungehindert und mithilfe der Druckfeder 11 in die Öffnungsstellung zurückgezogen werden. Unmittelbar danach führt die Bewegung des Schnapperhebels 21 in Fig. 2 nach oben ebenfalls dazu, dass auch das Fallenelement 5 aus der Schließstellung in die Öffnungsstellung zurückgezogen wird. Dabei greift das zweite freie Schnapperhebelende 21.2 in dem Fallenelement 5 an eine Anschlagfläche 24 an. Die Öffnungsbewegungen des Riegelelements 3 und des Fallenelements 5 sind durch Pfeile in Fig. 2 dargestellt.

Der Schnapperhebel 21 ist durch eine Federeinrichtung 25 in der Öffnungsstellung (Fig. 3) vorgespannt, so dass eine Bewegung in die Schließstellung durch die Federeinrichtung 25 unterstützt wird.

In Fig. 3 ist die erfindungsgemäße Schließvorrichtung 1 in der Öffnungsstellung dargestellt. Das Ansatzstück 17 der Betätigungseinrichtung 15 hat das erste freie Auslösehebelende 19.1 und das erste freie Schnapperhebelende 21.1 nach oben gedrückt, so dass diese nun nebeneinander ruhen. Die Druckfeder 11 ist entspannt und das Riegelelement 3 ganz zurückgezogen. Auch das Fallenelement 5 ist ganz zurückgezogen. Die Entriegelungseinrichtung 13 ist aus der in Fig. 2 gezeigten, leicht schrägen Verriegelungsstellung, in eine nahezu horizontale Stellung geschwenkt und mit ihrer Kante 13.1 vom Anschlag 14 getrennt. Die Federeinrichtung 25 ist gespannt.

Ein nachfolgender Schließvorgang wird entweder im Automatikbetrieb durch einen elektromagnetischen Türöffner oder im Handbetrieb durch die Betätigungseinrichtung 15 durchgeführt. Im Handbetrieb wird führt z. B. eine Drehung eines Schlüssels gegen den Uhrzeigersinn in die in Fig. 2 dargestellt Position zu den umgekehrten Bewegungsabläufen der beteiligten Bauteile.

### Bezugszeichenliste

- 1: Schließvorrichtung
- 3: Riegelelement
- 5: Fallenelement
- 7: Öffnungen
- 9: Stulpschiene
- 11: Druckfeder
- 13: Entriegelungseinrichtung
- 13.1: Kante
- 14: Anschlag
- 15: Betätigungselement
- 17: Ansatzstück
- 19: Auslösehebel
- 19.1: erstes freies Auslösehebelende
- 19.2: zweites freies Auslösehebelende
- 21: Schnapperhebel
- 21.1: erstes freies Schnapperhebelende
- 21.2: zweites freies Schnapperhebelende
- 23: Achse
- 24: Anschlagfläche
- 25: Federeinrichtung

## Patentansprüche

1. Schließvorrichtung (1) mit einem Riegelelement (3) und mit einem Fallenelement (5), die sich zwischen einer Schließstellung und einer Öffnungsstellung bewegen können, mit einer Betätigungseinrichtung (15), die mit dem Riegelelement (3) und dem Fallenelement (5) zusammenwirkt, wobei ein Öffnungsvorgang wahlfrei auslösbar ist mit einem Handbetrieb, in dem eine manuelle Betätigung der Betätigungseinrichtung (15) die Bewegungen zwischen der Schließstellung und der Öffnungsstellung auslöst, oder mit einem Automatikbetrieb, in dem der Öffnungsvorgang automatisch auslösbar ist, und wobei ein Schließvorgang wahlfrei auslösbar ist im Handbetrieb oder im Automatikbetrieb.

2. Schließvorrichtung nach Anspruch 1,
**dadurch gekennzeichnet,**
**dass** die Betätigungseinrichtung (15) im Handbetrieb bei Betätigung für einen Öffnungsvorgang zuerst über einen Auslösehebel (19) mit einer Entriegelungseinrichtung (13) des Riegelelements (3) und dann über einen Schnapperhebel (21) mit dem Fallenelement (5) zusammenwirkt.

3. Schließvorrichtung nach Anspruch 2,
**dadurch gekennzeichnet,**
**dass** die Entriegelungseinrichtung (13) im Automatikbetrieb in der Schließstellung an einem Anschlag (14) blockiert ist und im Handbetrieb von dem Anschlag (14) gelöst ist.

4. Schließvorrichtung nach Anspruch 2 oder 3,
**dadurch gekennzeichnet,**
**dass** die Betätigungseinrichtung (15) bei Betätigung im Handbetrieb für den Öffnungsvorgang über den Auslösehebel (19, 19.2) an die Entriegelungseinrichtung (13) angreift.

5. Schließvorrichtung nach einem der Ansprüche 2 bis 4,
**dadurch gekennzeichnet,**
**dass** der Schnapperhebel (21, 21.2) bei Betätigung für den Öffnungsvorgang der Betätigungseinrichtung (15) an das Fallenelement (5) angreift.

6. Schließvorrichtung nach einem der Ansprüche 3 bis 5,
**dadurch gekennzeichnet,**
**dass** der Auslösehebel (19) ein zweites freies Auslösehebelende (19.2) aufweist, das bei Betätigung der Betätigungseinrichtung (15) im Handbetrieb, zur Auslösung des Öffnungsvorgangs, die Entriegelungseinrichtung (13) vom Anschlag (14) trennt.

7. Schließvorrichtung nach einem der Ansprüche 3 bis 6,
**dadurch gekennzeichnet,**
**dass** die Trennung der Entriegelungseinrichtung (13) vom Anschlag (14) bewirkt, dass das Riegelelement (3) in die Öffnungsstellung bewegbar ist.

8. Schließvorrichtung nach einem der Ansprüche 3-7, **dadurch gekennzeichnet,**
**dass** das Riegelelement (3) in der Schließstellung vorgespannt ist und sich bei Trennung der Entriegelungseinrichtung (13) vom Anschlag (14) selbsttätig in die Öffnungsstellung bewegt.

9. Schließvorrichtung nach einem der Ansprüche 3 bis 8,
**dadurch gekennzeichnet,**
**dass** die Entriegelungseinrichtung (13) eine Schwenkachse (23) aufweist und bei Betätigung der Betätigungseinrichtung (15) um die Schwenkachse (23) schwenkt und sich mit einer Kante (13.1) vom Anschlag (14) trennt.

10. Schließvorrichtung nach einem der Ansprüche 2 bis 9,
**dadurch gekennzeichnet,**
**dass** der Schnapperhebel (21) ein zweites freies Schnapperhebelende (21.2) aufweist, das bei Betätigung der Betätigungseinrichtung (15) an das Fallenelement (5) angreift und dieses zurückzieht.

11. Schließvorrichtung nach einem der Ansprüche 2 bis 10,
**dadurch gekennzeichnet,**
**dass** der Schnapperhebel (21) in der Schließstellung vorgespannt ist.

12. Schließvorrichtung nach einem der Ansprüche 2-11, **dadurch gekennzeichnet,**
**dass** die Betätigungseinrichtung (15) ein Ansatzstück (17) aufweist, das bei Betätigung wenigstens an ein erstes freies Schnapperhebelende (21.1) angreift und eine Verdrehung des Schnapperhebels (21) bewirkt.

13. Schließvorrichtung nach einem der Ansprüche 2 bis 11, **dadurch gekennzeichnet,**
**dass** die Betätigungseinrichtung (15) ein Ansatzstück (17) aufweist, das bei Betätigung wenigstens an ein erstes freies Auslösehebelende (19.1) angreift und eine Verdrehung des Auslösehebels (19) bewirkt.

14. Schließvorrichtung nach einem der vorstehenden Ansprüche,
**dadurch gekennzeichnet,**
**dass** die Betätigungseinrichtung (15) ein Schließzylinder ist.

## Claims

1. A closing device (1) having a bolt element (3) and having a latch element (5) which may be moved between a closed position and an open position, having an actuating apparatus (15) which cooperates with the bolt element (3) and the latch element (5), wherein an opening process is optionally able to be triggered by a manual operation, in which a manual actuation of the actuating apparatus (15) triggers the movements between the closed position and the open position, or by an automatic operation, in which the opening process is able to be triggered automatically, and wherein a closing process is optionally able to be triggered in manual operation or automatic operation.

2. The closing device according to Claim 1,
**characterised in that**
in manual operation and when actuated for an opening process, the actuating apparatus (15) initially cooperates via a trigger lever (19) with an unlocking apparatus (13) of the bolt element (3) and then cooperates via a latch lever (21) with the latch element (5).

3. The closing device according to Claim 2,
**characterised in that**
in automatic operation, in the closed position, the unlocking apparatus (13) is blocked against a stop (14) and in manual operation the unlocking apparatus is released from the stop (14).

4. The closing device according to Claim 2 or 3,
**characterised in that**
in manual operation and when actuated for the opening process, the actuating apparatus (15) acts via the trigger lever (19, 19.2) on the unlocking apparatus (13).

5. The closing device according to one of Claims 2 to 4,
**characterised in that**, when actuated for the opening process of the actuating unit (15), the latch lever (21, 21.2) acts on the latch element (5).

6. The closing device according to one of Claims 3 to 5,
**characterised in that**
the trigger lever (19) comprises a second free trigger lever end (19.2) which, when the actuating apparatus (15) is actuated in manual operation, separates the unlocking apparatus (13) from the stop (14) in order to trigger the opening process.

7. The closing device according to one of Claims 3 to 6,
**characterised in that**
the separation of the unlocking apparatus (13) from the stop (14) results in the bolt element (3) being movable into the open position.

8. The closing device according to one of Claims 3-7,
**characterised in that**
the bolt element (3) is pretensioned in the closed position and when the unlocking apparatus (13) is separated from the stop (14) the bolt element is automatically moved into the open position.

9. The closing device according to one of Claims 3 to 8,
**characterised in that**
the unlocking apparatus (13) comprises a pivot axis (23) and, when the actuating apparatus (15) is actuated, the unlocking apparatus pivots about the pivot axis (23) and is separated from the stop (14) by an edge (13.1).

10. The closing device according to one of Claims 2 to 9,
**characterised in that**
the latch lever (21) comprises a second free latch lever end (21.2) which, when the actuating apparatus (15) is actuated, acts on the latch element (5) and pulls said latch element back.

11. The closing device according to one of Claims 2 to 10,
**characterised in that**
the latch lever (21) is pretensioned in the closed position.

12. The closing device according to one of Claims 2-11,
**characterised in that**
the actuating apparatus (15) comprises an extension piece (17) which when actuated acts on at least one first free latch lever end (21.1) and effects a rotation of the latch lever (21).

13. The closing device according to one of Claims 2 to 11,
**characterised in that**
the actuating apparatus (15) comprises an extension piece (17) which when actuated acts on at least one first free trigger lever end (19.1) and effects a rotation of the trigger lever (19).

14. The closing device according to one of the preceding claims,
**characterised in that**
the actuating apparatus (15) is a locking cylinder.

## Revendications

1. Dispositif de fermeture (1), pourvu d'un élément de verrouillage (3) et d'un élément de clenche (5), qui peuvent se déplacer entre une position de fermeture et une position d'ouverture, d'un système d'actionnement (15) qui coopère avec l'élément de verrouillage (3) et l'élément de clenche (5), un processus d'ouverture pouvant être déclenché facultativement dans un mode manuel, dans lequel un actionnement manuel du système d'actionnement (15) déclenche les déplacements entre la position de fermeture et la position d'ouverture, ou doté d'un mode automatique, dans lequel le processus d'ouverture est automatiquement déclenchable et un processus de fermeture étant déclenchable facultativement dans le mode manuel ou dans le mode automatique.

2. Dispositif de fermeture selon la revendication 1,
**caractérisé en ce qu'**
en mode manuel, lors d'un actionnement pour un processus d'ouverture, le système d'actionnement (15) coopère d'abord par l'intermédiaire d'un levier de déclenchement (19) avec un système de déverrouillage (13) de l'élément de verrouillage (3) et ensuite, par l'intermédiaire d'un levier à cliquet (21) avec l'élément de clenche (5).

3. Dispositif de fermeture selon la revendication 2,
**caractérisé en ce qu'**
en mode automatique, dans la position de fermeture, le système de déverrouillage (13) est bloqué sur une butée (14) et en mode manuel, est dégagé de la butée (14).

4. Dispositif de fermeture selon la revendication 2 ou 3,
**caractérisé en ce qu'**
en mode manuel, lors d'un actionnement pour le processus d'ouverture, le système d'actionnement (15) lors d'un mode manuel s'engage sur le système de déverrouillage (13) par l'intermédiaire du levier de déclenchement (19, 19.2).

5. Dispositif de fermeture selon l'une quelconque des revendications 2 à 4,
**caractérisé en ce que**
lors d'un actionnement du système d'actionnement (15) pour un processus d'ouverture, le levier à cliquet (21, 21.2) s'engage sur l'élément de clenche (5).

6. Dispositif de fermeture selon l'une quelconque des revendications 3 à 5,
**caractérisé en ce que**
le levier de déclenchement (19) comporte une deuxième extrémité libre de levier de déclenchement (19.2}, qui lors de l'actionnement du système d'actionnement (15) en mode manuel, dissocie le système de déverrouillage (13) de la butée (14), pour le déclenchement du processus d'ouverture.

7. Dispositif de fermeture selon l'une quelconque des revendications 3 à 6,
**caractérisé en ce que**
la dissociation du système de déverrouillage (13) de la butée (14) a pour effet que l'élément de verrouillage (3) soit déplaçable dans la position d'ouverture.

8. Dispositif de fermeture selon l'une quelconque des revendications 3 à 7,
**caractérisé en ce que**
dans la position de fermeture, l'élément de verrouillage (3) est précontraint et lors de la dissociation du système de déverrouillage (13) de la butée (14), se déplace automatiquement dans la position d'ouverture.

9. Dispositif de fermeture selon l'une quelconque des revendications 3 à 8,
**caractérisé en ce que**
le système de déverrouillage (13) comporte un axe de pivotement (23) et lors de l'actionnement du système d'actionnement (15), pivote autour de l'axe de pivotement (23) et se dissocie par une arête (13.1) de la butée (14).

10. Dispositif de fermeture selon l'une quelconque des revendications 2 à 9,
**caractérisé en ce que**
le levier à cliquet (21) comporte une deuxième extrémité libre de levier à cliquet (21.2), qui lors de l'actionnement du système d'actionnement (15) s'engage sur l'élément de clenche (5) et le tire vers l'arrière.

11. Dispositif de fermeture selon l'une quelconque des revendications 2 à 10,
**caractérisé en ce que**
le levier à cliquet (21) est précontraint dans la position de fermeture.

12. Dispositif de fermeture selon l'une quelconque des revendications 2 à 11,
**caractérisé en ce que**
le système d'actionnement (15) comporte une pièce d'embout (17), qui lors de l'actionnement s'engage sur au moins une première extrémité libre de levier à cliquet (21.1) et provoque une torsion du levier à cliquet (21).

13. Dispositif de fermeture selon l'une quelconque des revendications 2 à 11,
**caractérisé en ce que**
le système d'actionnement (15) comporte une pièce d'embout (17), qui lors de l'actionnement s'engage sur au moins une première extrémité libre de levier de déclenchement (19.1) et provoque une torsion du levier de déclenchement (19).

14. Dispositif de fermeture selon l'une quelconque des revendications précédentes,
**caractérisé en ce que**
le système d'actionnement (15) est un cylindre de fermeture.
